# EUROPÄISCHE PATENTSCHRIFT

(11) **EP 1 841 338 B1**
(45) Veröffentlichungstag und Bekanntmachung des Hinweises auf die Patenterteilung: **15.04.2009**
(21) Anmeldenummer: 06701308.6
(22) Anmeldetag: 26.01.2006
(51) Int. Cl.: A42B 3/06

(54) **HELM**
HELMET
CASQUE

(30) Priorität: 27.01.2005 AT 462005 U
(43) Veröffentlichungstag der Anmeldung: 10.10.2007
(73) Patentinhaber: Ulbrichts Witwe GmbH, 4690 Schwanenstadt (AT)
(72) Erfinder: SCHARPENACK, Georg, A-4810 Gmunden (AT); OBERMAIR, Walter, A-4690 Schwanenstadt (AT); RIEGER, Franz, A-4904 Atzbach (AT)
(74) Vertreter: Torggler, Paul Norbert
(86) Internationale Anmeldenummer: PCT/AT2006/000035
(87) Internationale Veröffentlichungsnummer: WO 2006/079135

(56) Entgegenhaltungen:
- EP-A- 0 188 747
- CH-A5- 666 344
- DE-A1- 1 807 114
- US-A- 3 477 067
- US-A- 3 562 811
- US-A- 6 029 269

## Beschreibung

Die Erfindung betrifft einen Helm, insbesondere Schutzhelm für Einsatzkräfte, mit einer Helmkalotte, die mit einer Innenpolsterung ausgestattet ist, wobei die Helmkalotte im Ohrenbereich seitliche Ausbuchtungen zur Aufnahme von Gehörschutzkapseln aufweist. Derartige Helmes werden bevorzugt als Polizeihelme eingesetzt und sollen zum Schutze des Benutzers beschusssicher ausgeführt sein. Bekannte Helmkalotten weisen einen mehrschichtigen Verbund auf. Als Material wurde vor allem Keflar eingesetzt, das aber im Randbereich der Helmkalotte problematisch ist.

Aus der US 6,029,269 ist ein Helm aus Titan bekannt, der in etwa die Form eines Tropenhelms aufweist. Trotz der Herstellung aus fiberverstärktem Titan ist dieser Helm nur im Schädelbereich des Helmträgers beschusssicher, wogegen der Gesichtsbereich ungeschützt ist.

Aufgabe der Erfindung ist es, einen im Hinblick auf die Beschusssicherheit und das Gewicht günstigen Helm zu schaffen.

Dies wird erfindungsgemäß dadurch erreicht, dass die Helmkalotte samt den seitlichen Ausbuchtungen im Ohrenbereich aus einem, vorzugsweise einstückigen, tiefgezogenen Titanblech besteht, wobei die Helmkalotte beidseits ausgehend von den seitlichen Ausbuchtungen im Ohrenbereich unter Ausbildung von Wangenschutzbereichen nach vorne gezogen ist, wobei die beiden Wangenschutzbereiche einstückig mit der restlichen Helmkalotte ausgebildet sind. Damit wird die Beschussfestigkeit auch bei Beschuss von der Seite im Wangenbereich gegenüber bisherigen Helmkonstruktionen verbessert.

Das erfindungsgemäß verwendete tiefgezogene Titanblech zeichnet sich durch verhältnismäßig geringes Gewicht und hohe Beschussfestigkeit aus. Das einstückige tiefgezogene Herstellen der Helmkalotte erlaubt es von der Beschusssicherheit her kritische und in der Herstellung aufwändige Schweißnähte zu vermeiden.

Gemäß einem Ausführungsbeispiel kann bevorzugt vorgesehen sein, dass der Helm ein schwenkbar gelagertes Visier aufweist. Es ist dabei besonders günstig, wenn das geschlossene Visier - von der Seite gesehen - den Wangenschutzbereich spaltfrei abdeckt.

Eine Variante der Erfindung besteht darin, dass die Gehörschutzkapsel innen beweglich an der Helmkalotte gelagert ist. Dabei kann eine Feder im Benutzungszustand die Gehörschutzkapseln an den Kopf des Benutzers drücken. Zum Auf- und Absetzen des Helmes kann eine Verstellvorrichtung vorgesehen sein - am Günstigsten ein Band, mit dem die Gehörschutzkapseln vom Kopf des Benutzers wegbewegbar sind.

Weitere Vorteile und Einzelheiten der Erfindung werden anhand der nachfolgenden Figurenbeschreibung näher erläutert.

Die Fig. 1 zeigt eine schematische Vorderansicht auf ein Ausführungsbeispiel eines erfindungsgemäßen Helmes, wobei das Visierlager und die Befestigungsschraube für die Gehörschutzmaske einerseits, und das Verstellband der Gehörschutzkapsel andererseits, nicht dargestellt sind.

Die Fig. 2 zeigt ebenfalls eine Vorderansicht, allerdings mit schwenkbar angebrachtem, geschlossenem Visier.

Die Fig. 3 zeigt eine Seitenansicht mit geschlossenem Visier.

Die Fig. 4 zeigt eine Seitenansicht mit offenem Visier.

Die Fig. 5 zeigt einen Querschnitt durch die linke Hälfte eines Ausführungsbeispiels eines erfindungsgemäßen Helmes, bei der die Gehörschutzkapsel durch eine Verstellvorrichtung zur Helmkalotte hin bewegt ist.

Die Fig. 6 zeigt einen Querschnitt eines Ausführungsbeispiels mit einer Gewebeeinlage.

Der in den Fig. 1 bis 4 dargestellte Helm kann insbesondere als Schutzhelm für Einsatzkräfte (beispielsweise Polizei) verwendet werden.

Die Helmkalotte 1 weist im Ohrenbereich seitliche Ausbuchtungen 1a auf, die zur Aufnahme von Gehörschutzkapseln 5 vorgesehen sind, welche anhand der Fig. 5 noch näher erläutert werden. Die Lage der Gehörschutzkapseln 5 ist strichliert in Fig. 3 eingezeichnet.

Erfindungsgemäß besteht die Helmkalotte 1 samt den seitlichen Ausbuchtungen 1a im Ohrenbereich aus einem vorzugsweise einstückigen, tiefgezogenen Titanblech. Die Helmkalotte 1 ist beim dargestellten Ausführungsbeispiel einschichtig ausgebildet und weist eine Blechstärke zwischen 2 mm und 4 mm, vorzugsweise bei etwa 3 mm, auf. Bei diesen Dimensionierungen wird ein optimaler Kompromiss zwischen Beschussfestigkeit einerseits, und Gewicht andererseits, erzielt.

Durch die einstückige, tiefgezogene Ausbildung des Titanbleches kann die Helmkalotte 1 frei von Schweißnähten ausgebildet sein.

Obwohl sich prinzipiell auch Titanlegierungen eignen, ist bevorzugt vorgesehen, dass die Helmkalotte aus Reintitan besteht, wobei der Titananteil über 99 % liegt.

Wie insbesondere die Fig. 1 und 4 zeigen, ist beim dargestellten Ausführungsbeispiel des erfindungsgemäßen Helmes die Helmkalotte 1 beidseits, ausgehend von den seitlichen Ausbuchtungen 1a im Ohrenbereich unter Ausbildung von Wangenschutzbereichen 1b nach vorne gezogen, wobei die beiden Wangenschutzbereiche 1b einstückig mit der restlichen Helmkalotte 1 ausgebildet sind. Hiermit lässt sich eine erhöhte Beschusssicherheit von der Seite erzielen.

Gemäß, einer besonders bevorzugten Ausführungsform der Erfindung weist der Helm ein schwenkbar gelagertes Visier 2 auf, das im geschlossenen Zustand seitlich den vordersten Abschnitt der Wangenschutzbereiche 1b überdeckt - wie dies insbesondere auf Fig. 3 ersichtlich ist. Das Visier 2 ist in an sich bekannter Weise um Schwenklager 3 hochschwenkbar (siehe Fig. 4).

Gemäß einer weiteren bevorzugten Ausführungsform der Erfindung, die anhand der Fig. 5 dargestellt wird, sind die Gehörschutzkapseln 5 beweglich an der Helmkalotte 1 gelagert. Beim dargestellten Ausführungsbeispiel ist eine durch eine Blattfeder 4 gebildete Federvorrichtung vorgesehen, die die Gehörschutzkapsel 5 trägt. Die Blattfeder 4 ist oben am Schwenklager 3 für das Visier 2 an der Innenseite der Helmkalotte 1 befestigt und trägt im Bereich 6 die Gehörschutzkapsel 5. Die Blattfeder 4 ist in Richtung Helmmitte (Pfeil 7) vorgespannt.

Um das Auf- und Absetzen des Helmes zu erleichtern, weist das Ausführungsbeispiel gemäß Fig. 5 eine um den unteren Rand 1c der Helmkalotte herumgeführte Verstellvorrichtung 8 in Form eines flexiblen Bandes auf. Das Band 8 ist an der Stelle 9 mit der Blattfeder 4 verbunden (beispielsweise vernietet). Diese Verbindungsstelle kann über einen Schrumpfschlauch 10 abgedeckt sein, um Verletzungen durch das scharfkantige Federende zu vermeiden. Nahe dem freien Ende 8a des Bandes 8 ist eine schlaufen- oder ösenartige Haltevorrichtung 9 mit dem Band verbunden, über das das Band in die Nut 10 des Halters 11 einhängbar ist. Damit kann die Gehörschutzkapsel 5 in die in Fig. 5 dargestellte Auf- und Absetzposition entgegen der Wirkung der Blattfeder 4 zur Helmkalotte 1 hinbewegt und in dieser Position gehalten werden. Wird das Band 8 vom Halter 11 ausgehängt, drückt die Blattfeder 4 in Richtung des Pfeiles 7 die Gehörschutzkapsel 5 satt an den Ohrenbereich des Helmträgers. Der Halter 11 kann gleichzeitig als Halter für eine Atemschutzmaske dienen.

Die Fig. 6 zeigt schematisch ein weiteres Ausführungsbeispiel, bei dem an der Innenseite der Helmkalotte 1 zur Erhöhung des ballistischen Widerstandes zumindest eine Gewebeeinlage eines hochfesten ballistischen Gewebes angeordnet ist. Dabei kann es sich beispielsweise um Aramidgewebe (Keflar oder Twaron) und/oder PE-Gewebe und/oder UD-Material handeln. Unter UD-Material wird ein unidirektionales Material verstanden, bei dem die einzelnen Fasern nicht verwebt, sondern in einem Trägermaterial (Matrix) parallel und kreuzweise übereinander fixiert sind.

Die Gewebeeinlage, die auch mehrschichtig ausgebildet sein kann, wird in die Helmkalotte eingepresst oder drucklos verklebt. Die Verbindung zwischen den Einlagen bzw. zwischen Gewebe und Titan der der Helmkalotte erfolgt mittels Harz oder geeignetem Kleber. Die Gewebeeinlagen können zur Anpassung an die Helmkalottenform eingeschnitten werden.

Die Erfindung ist selbstverständlich nicht auf die dargestellten Ausführungsbeispiele beschränkt. Zu erwähnen ist auch, dass die übliche Innenpolsterung aus Gründen der Übersichtlichkeit nicht dargestellt wurde.

## Patentansprüche

1. Helm, insbesondere Schutzhelm für Einsatzkräfte, mit einer Helmkalotte, die mit einer Innenpolsterung ausgestattet ist, wobei die Helmkalotte im Ohren bereich seitliche Ausbuchtungen zur Aufnahme von Gehörschutzkapseln aufweist, wobei die Helmkalotte (1) samt den seitlichen Ausbuchtungen (1a) im Ohrenbereich aus einem vorzugsweise einstückigen, tiefgezogenen Titanblech besteht, **dadurch gekennzeichnet, dass** die Helmkalotte (1) beidseits ausgehend von den seitlichen Ausbuchtungen (1a) im Ohrenbereich unter Ausbildung von Wangenschutzbereichen (1b) nach vorne gezogen ist, wobei die beiden Wangenschutzbereiche (1b) einstückig mit der restlichen Helmkalotte (1) ausgebildet sind.

2. Helm nach Anspruch 1, **dadurch gekennzeichnet, dass** der Helm ein schwenkbar gelagertes Visier (2) aufweist.

3. Helm nach Anspruch 1 oder 2, **dadurch gekennzeichnet, dass** das Visier (2) im geschlossenen Zustand seitlich den vordersten Abschnitt der Wangenschutzbereiche (1b) überdeckt.

4. Helm nach einem der Ansprüche 1 bis 3, **dadurch gekennzeichnet, dass** die Helmkalotte (1) einschichtig ausgebildet ist.

5. Helm nach einem der Ansprüche 1 bis 4, **dadurch gekennzeichnet, dass** die Blechstärke des Titanbleches der Helmkalotte (1) zwischen 2 mm und 4 mm, vorzugsweise bei etwa 3 mm liegt.

6. Helm nach einem der Ansprüche 1 bis 5, **dadurch gekennzeichnet, dass** die Helmkalotte (1) frei von Schweißnähten ausgebildet ist.

7. Helm nach einem der Ansprüche 1 bis 6, **dadurch gekennzeichnet, dass** die Helmkalotte (1) aus Reintitan besteht.

8. Helm im nach einem der Ansprüche 1 bis 7 **dadurch gekennzeichnet, dass** die Gehörschutzkapseln (5) beweglich an der Helmkalotte (1) gelagert sind.

9. Helm nach Anspruch 8, **dadurch gekennzeichnet, dass** jede Gehörschutzkapsel über eine Federvorrichtung, vorzugsweise eine Blattfeder (4), von der Helmkalotte weg nach innen beaufschlagt ist.

10. Helm nach Anspruch 8, **dadurch gekennzeichnet, dass** jede Gehörschutzkapsel (5) von der jeweiligen Federvorrichtung, vorzugsweise Blattfeder (4), die an der Helmkalotte (1) befestigt ist, getragen ist.

11. Helm nach einem der Ansprüche 8 bis 10, **dadurch gekennzeichnet, dass** für jede Gehörschutzkapsel (5) eine vorzugsweise um den unteren Rand (1c) der Helmkalotte (1) herum nach außen geführte Verstellvorrichtung (8) vorgesehen ist, über die die Lage der jeweiligen Gehörschutzkapsel (5) relativ zur Helmkalotte (1) veränderbar ist.

12. Helm nach einem der Ansprüche 9 oder 10 und Anspruch 11, **dadurch gekennzeichnet, dass** die Verstellvorrichtung gegen die Wirkung der Federvorrichtung (4) arbeitet.

13. Helm nach einem der Ansprüche 11 oder 12, **dadurch gekennzeichnet, dass** die Verstellvorrichtung von einem an der jeweiligen Gehörschutzkapsel (5) oder an der Federvorrichtung (4) befestigten Band (8) gebildet ist, das an der Außenseite des Helms, insbesondere an einem Halter (11), befestigbar ist.

14. Helm nach einem der Ansprüche 1 bis 13, **dadurch gekennzeichnet, dass** auf der Innenseite der Helmkalotte (1) zumindest bereichsweise mindestens eine Gewebeeinlage angeordnet ist.

15. Helm nach Anspruch 14, **dadurch gekennzeichnet, dass** die Gewebeeinlage ein hochfestes ballistisches Gewebe ist.

16. Helm nach Anspruch 14 oder 15, **dadurch gekennzeichnet, dass** die Gewebeeinlage zumindest teilweise aus Aramidgewebe und/oder PE-Gewebe und/oder UD-Material besteht.

17. Helm nach einem der Ansprüche 14 bis 16, **dadurch gekennzeichnet, dass** Lagen untereinander bzw. die Gewebeeinlage mit der Helmkalotte verklebt sind.

## Claims

1. A helmet, in particular a protective helmet for operational services, comprising a helmet dome provided with internal padding, wherein the helmet dome in the ear region has lateral outward bulge portions for receiving ear defender capsules, wherin the helmet dome (1) together with the lateral outward bulge portions (1a) in the ear region comprises a, preferably one-piece, deep-drawn titanium sheet, **characterised in that** the helmet dome (1) is drawn forwardly at both sides starting from the lateral outward bulge portions (1a) in the ear region to form cheek protection regions (1b), wherein the two cheek protection regions (1b) are in one piece with the remainder of the helmet dome (1).

2. A helmet according to claim 1, **characterised in that** the helmet has a pivotably mounted visor (2).

3. A helmet according to claim 1 or 2, **characterised in that** the visor (2) in the closed condition laterally covers over the foremost portion of the cheek protection regions (1b).

4. A helmet according to one of claims 1 to 3, **characterised in that** the helmet dome (1) is of a single-layer configuration.

5. A helmet according to one of claims 1 to 4, **characterised in that** the sheet thickness of the titanium sheet of the helmet dome (1) is between 2 mm and 4 mm, preferably being about 3 mm.

6. A helmet according to one of claims 1 to 5, **characterised in that** the helmet dome (1) is free of welded seams.

7. A helmet according to one of claims 1 to 6, **characterised in that** the helmet dome (1) comprises pure titanium.

8. A helmet according to one of claims 1 to 7, **characterised in that** the ear defender capsules (5) are mounted movably to the helmet dome (1).

9. A helmet according to claim 8, **characterised in that** each ear defender capsule is urged inwardly away from the helmet dome by way of a spring device, preferably a leaf spring (4).

10. A helmet according to claim 8, **characterised in that** each ear defender capsule (5) is carried by the respective spring device, preferably a leaf spring (4), which is fixed to the helmet dome (1).

11. A helmet according to one of claims 8 to 10, **characterised in that** there is provided for each ear defender capsule (5) a displacement device (8) which is preferably passed outwardly around the lower edge (1 c) of the helmet dome (1) and by way of which the position of the respective ear defender capsule (5) is variable relative to the helmet dome (1).

12. A helmet according to one of claims 9 or 10 and claim 11, **characterised in that** the displacement device operates against the force of the spring device (4).

13. A helmet according to one of claims 11 or 12, **characterised in that** the displacement device is formed by a strap (8) which is fixed to the respective ear defender capsule (5) or to the spring device (4) and which is fixable to the outside of the helmet, in particular to a holder (11).

14. A helmet according to one of claims 1 to 13, **characterised in that** at least one fabric liner is arranged at least region-wise on the inside of the helmet dome (1).

15. A helmet according to claim 14, **characterised in that** the fabric liner is a high-strength ballistic fabric.

16. A helmet according to claim 14 or claim 15, **characterised in that** the fabric liner at least partially comprises aramid fabric and/or PE fabric and/or UD material.

17. A helmet according to one of claims 14 to 16, **characterised in that** layers are glued to each other or the fabric liner is glued to the helmet dome.

## Revendications

1. Casque, en particulier casque de protection pour des services d'intervention, avec une calotte de casque munie d'un rembourrage intérieur, la calotte de casque présentant des renflements latéraux au niveau des oreilles, pour loger des coquilles de protection auditive, la calotte de casque (1) et les renflements latéraux (1 a) au niveau des oreilles comprenant une tôle de titane emboutie, de préférence d'un seul tenant, **caractérisé en ce que** la calotte de casque (1) est tirée vers l'avant des deux côtés depuis les renflements latéraux (1 a) au niveau des oreilles pour former des zones de protection des joues (1b), les deux zones de protection des joues (1b) étant réalisées d'un seul tenant avec le reste de la calotte de casque (1).

2. Casque selon la revendication 1, **caractérisé en ce que** le casque comporte une visière (2) montée de manière à pouvoir pivoter.

3. Casque selon la revendication 1 ou la revendication 2, **caractérisé en ce qu'**en état de rabattement, la visière (2) recouvre latéralement la partie la plus en avant des zones de protection des joues (1 b).

4. Casque selon l'une des revendications 1 à 3, **caractérisé en ce que** la calotte de casque (1) est formée en une seule couche.

5. Casque selon l'une des revendications 1 à 4, **caractérisé en ce que** l'épaisseur de la tôle de titane de la calotte de casque (1) est comprise entre 2 mm et 4 mm, et est préférentiellement de 3 mm environ.

6. Casque selon l'une des revendications 1 à 5, **caractérisé en ce que** la calotte de casque (1) est exécutée sans jointure soudée.

7. Casque selon l'une des revendications 1 à 6, **caractérisé en ce que** la calotte de casque (1) est composée de titane pure.

8. Casque selon l'une des revendications 1 à 7, **caractérisé en ce que** les coquilles de protection auditive (5) sont montées de manière mobile sur la calotte de casque (1).

9. Casque selon la revendication 8, **caractérisé en ce que** chaque coquille de protection auditive est écartée vers l'intérieur de la calotte de casque par un dispositif à ressort, de préférence une lame-ressort (4).

10. Casque selon la revendication 8, **caractérisé en ce que** chaque coquille de protection auditive (5) est supportée par le dispositif à ressort correspondant, de préférence une lame-ressort (4), fixé sur la calotte de casque (1).

11. Casque selon l'une des revendications 8 à 10, **caractérisé en ce que** pour chaque coquille de protection auditive (5), il est prévu un dispositif de déplacement (8) préférentiellement guidé autour du bord inférieur (1c) de la calotte de casque (1), au moyen duquel la position de la coquille de protection auditive (5) correspondante est modifiable par rapport à la calotte de casque (1).

12. Casque selon l'une des revendications 9 ou 10 et la revendication 11, **caractérisé en ce que** le dispositif de déplacement fonctionne contre l'action du dispositif à ressort (4).

13. Casque selon l'une des revendications 11 ou 12, **caractérisé en ce que** le dispositif de déplacement est formé par un ruban (8) fixé sur la coquille de protection auditive (5) correspondante ou sur le dispositif à ressort (4), et qui est fixable sur la face extérieure du casque, en particulier sur un support (11).

14. Casque selon l'une des revendications 1 à 13, **caractérisé en ce qu'**au moins une garniture textile est disposée au moins partiellement sur la face intérieure de la calotte de casque (1).

15. Casque selon la revendication 14, **caractérisé en ce que** la garniture textile est un tissu balistique hautement résistant.

16. Casque selon la revendication 14 ou la revendication 15, **caractérisé en ce que** la garniture textile se compose au moins partiellement de tissu aramide et/ou de tissu PE et/ou de matériau UD.

17. Casque selon l'une des revendications 14 à 16, **caractérisé en ce que** les couches sont collées l'une à l'autre, ou la garniture textile est collée à la calotte de casque.
